# EUROPÄISCHE PATENTSCHRIFT

(11) **EP 3 901 076 B1**
(45) Veröffentlichungstag und Bekanntmachung des Hinweises auf die Patenterteilung: **27.08.2025**
(21) Anmeldenummer: 21169647.1
(22) Anmeldetag: 21.04.2021
(51) Int. Cl.: B65H 54/38

(54) **VERFAHREN ZUR HOCHPRÄZISEN FADENABLAGE EINES FADENS BEIM WICKELN EINER SPULE**
METHOD FOR HIGH-PRECISION THREAD DELIVERY DURING WINDING OF A BOBBIN
PROCÉDÉ DE DÉPÔT DU FIL HAUTE PRÉCISION D'UN FIL LORS DE L'ENROULEMENT D'UNE BOBINE

(30) Priorität: 22.04.2020 DE 102020110999
(43) Veröffentlichungstag der Anmeldung: 27.10.2021
(73) Patentinhaber: HANZA GmbH, 42897 Remscheid (DE)
(72) Erfinder: Prof. Dr. Rüter, Markus, 45657 Recklinghausen (DE); Dr. Baader, Uwe, 42111 Wuppertal (DE)
(74) Vertreter: karo IP

(56) Entgegenhaltungen:
- WO-A1-99/05055
- DE-A1- 19 817 111
- DE-B4- 112004 000 484

## Beschreibung

Die Erfindung betrifft die Fadenablage beim Wickeln von Spulen, insbesondere beim Wickeln von synthetischen Fäden zu sogenannten Kreuzspulen, bei denen sich der auf der Spule aufgewickelte Faden regelmäßig kreuzt. Um solche Spulen zu wickeln wird üblicherweise ein Changier-Fadenführer (auch Changier-Einrichtung genannt) verwendet, der in einer Z-Richtung (Achsrichtung der Spule) nach einem bestimmten Schema hin- und her fährt, um die Ablage des Fadens auf der Spule zu steuern.

Beim Wickeln von Spulen ist grundsätzlich darauf zu achten, dass eine stabile gleichmäßige Spule aufgebaut wird. Bei den genannten Kreuzspulen besteht in diesem Zusammenhang insbesondere das Problem der sogenannten "Spiegelbildung". Ein Spiegel entsteht bei wachsendem Spulendurchmesser immer dann, wenn pro Doppelhub der Changier-Einrichtung eine oder mehrere vollständige Spulenumdrehungen stattfinden, d.h. wenn das Verhältnis aus Drehzahl der Spule zu Doppelhubfrequenz der Changier-Einrichtung gleich 1, ein Vielfaches oder ein Bruch ist. Als Doppelhub wird dabei eine vollständige Hin- und Herbewegung des Changier-Fadenführers bezeichnet. Die Frequenz mit der Doppelhübe ausgeführt werden, wird als Doppelhubfrequenz oder als Changier-Frequenz bezeichnet. Die Drehzahl der Spule kann auch als Frequenz der Spule oder als Drehfrequenz der Spule bezeichnet werden. Das Verhältnis aus Drehzahl der Spule zu Doppelhubfrequenz der Changier-Einrichtung wird im Allgemeinen mit dem Begriff "Kreuzungsverhältnis" oder "Kreuzungswert" K bezeichnet. Die Spiegel, die häufig auch als Bildwicklungen bezeichnet werden, führen beim Abwickeln der Spule zu bestimmten Störungen. Ferner führen Spiegel während des Aufwickelns zu Schwingungen der Spulmaschine und damit zu einer unruhigen Anlage der Andruckwalze an der Spule und schließlich auch zur Schädigung der Spule. Spiegel müssen daher insbesondere bei glatten Fäden wie z. B. Chemiefasern vermieden werden.

Bei einer sogenannten Präzisionswicklung erfolgt der Spulenaufbau mit einer Changier-Geschwindigkeit, die zu der Drehzahl der Spule direkt proportional ist. Dies bedeutet, dass bei einer Präzisionswicklung das Kreuzungsverhältnis fest vorgegeben ist und im Verlaufe der Spulreise konstant bleibt, während die Doppelhubfrequenz bzw. die Changier-Frequenz proportional zur Spuldrehzahl mit dem Spulendurchmesser als Proportionalitätsfaktor abnimmt. Bei einer solchen Präzisionswicklung wird durch Vorgabe des Spulverhältnisses mit dem K-Wert die Spiegelbildung vermieden bzw. zumindest weitestgehend reduziert. Eine Weiterentwicklung der Präzisionswicklung ist die sogenannte gestufte Präzisionswicklung oder auch Stufen-Präzisionswicklung (SPW). Sie unterscheidet sich von der Präzisionswicklung lediglich dadurch, dass das Kreuzungsverhältnis nur während vorgegebener Phasen der Spulenherstellung (auch Spulreise genannt) konstant bleibt. Von Phase zu Phase wird das Kreuzungsverhältnis in Sprüngen durch sprunghafte Erhöhung der Changier-Geschwindigkeit verringert. Das bedeutet, dass bei der Stufen-Präzisionswicklung innerhalb jeder Phase bzw. Stufe eine Präzisionswicklung erfolgt, bei der die Doppelhubfrequenz bzw. die Changier-Frequenz proportional mit der Spindeldrehzahl abnimmt. Nach jeder Phase wird die Doppelhubfrequenz wieder sprunghaft erhöht, so dass sich ein erniedrigendes Kreuzungsverhältnis ergibt. Dabei werden die Kreuzungsverhältnisse, die während der einzelnen Phasen eingehalten werden sollen, vorausberechnet und einprogrammiert. Üblicherweise existiert eine vorher festgelegte Tabelle von Kreuzungswerten, die auch K-Wert-Tabelle genannt wird und die als eine Art Vorschrift zum Aufbau der Spule oder als eine Art Bauplan für den Aufbau der Spule betrachtet werden kann.

Derartige Präzisionswicklungen und Stufenpräzisionswicklungen sind beispielsweise aus den Schriften DE 198 17 111 A1 und DE 198 35 888 A1 bekannt. Auch die US 2018/0162681 A1 und die betrifft Stufenpräzisionswicklungen mit dem Ziel einer besonders dichten Packung des Fadens. Die DE 11 2004 000 484 B4 betrifft Stufenpräzisionswicklungen mit einem Fokus auf die Garnführung an den Seitenteilen des Wickelkörpers. Die DE 100 21 963 A1 betrifft ebenfalls Stufenpräzisionswicklungen mit einem Fokus aus der Fadenablage an den Fadenumkehrpunkten am äußeren Rand der Spule.

Mathematisch betrachtet ist der Grundgedanke bei der Präzisionswicklung und der Stufenpräzisionswicklung, dass die Drehzahl der Spule *n_{Spule},* oder auch die Frequenz der Spulendrehbewegung (*f_{Spule}*) in einem festen Verhältnis zur benötigten Querbewegung des Fadenführers steht. Der Kehrwert der Zeit bis der Fadenführer einmal eine komplette Bewegung vom linken zum rechten Rand der Spule und wieder zurück absolviert, wird als Changier-Frequenz bzw. Doppelhubfrequenz *f _{Changier}* bezeichnet. Das feste Verhältnis der Frequenz der Spule *f_{Spule}* zur Doppelhubfrequenz bzw. Changier-Frequenz *f_{Changier}* wird in Abhängigkeit vom momentanen Spulenumfang bzw. vom Momentanwert der Dicke der Spule *D_{Spule}* festgelegt. Hieraus folgt der sogenannte K-Faktor, welcher wie folgt das Verhältnis der Spulenfrequenz zur Doppelhubfrequenz bzw. Changier-Frequenz definiert: $K \left({D}_{Spule}\right) = \frac{{f}_{Spule}}{{f}_{Changier}}$

Veränderung in der Frequenz der Spule *f_{Spule}* bzw. der Drehzahl der Spule *n_{Spule}* sind üblicherweise durch eine Konstanz der Fadengeschwindigkeit *v_{Faden}* bedingt. Die Fadengeschwindigkeit ist bei Vorrichtungen zur Wicklung von Spulen normalerweise vorgegeben, beispielsweise dadurch, dass eine vorgelagerte Maschine zur Herstellung, Verarbeitung oder Bearbeitung des Fadens für eine konstante Fadengeschwindigkeit *v_{Faden}* eingerichtet ist. Vor diesem Hintergrund ist es ersichtlich, dass mit zunehmender Dicke der Spule *D_{Spule}* die Drehzahl *n_{Spule},* bzw. die Frequenz *f_{Spule}* abnehmen muss um auch bei Spulen mit größerem Durchmesser an der Spulenoberfläche die gewünschte gleichbleibende Umfangsgeschwindigkeit und damit die gewünschte Fadengeschwindigkeit *v_{Faden}* zu erreichen. Da der K-Faktor nur in Abhängigkeit der Dicke der Spule *D_{Spule}* bestimmt wird kann bei einer als konstant angenommenen Fadengeschwindigkeit bzw. Umfangsgeschwindigkeit ${v}_{Faden} = π ⋅ {D}_{Spule} ⋅ {f}_{Spule} = konst .$ die Dicke der Spule *D_{Spule}* direkt aus der Drehzahl der Spule *n_{Spule}, f_{Spule}* abgeleitet werden, so dass in diesem Fall der K-Faktor nur durch *f_{Spule}* festgelegt wird und sich die Doppelhubfrequenz bzw. Changier-Frequenz *f_{Changier}* zu ${f}_{Changier} = \frac{{f}_{Spule}}{K \left({f}_{Spule}\right)}$ berechnet. Die K-Werte, welche die Spiegelbildung vermeiden, werden bei der Stufenpräzisionswicklung üblicherweise aus einer weiter oben schon beschriebenen K-Wert-Tabelle ermittelt. Die K-Wert-Tabelle ist bevorzugt als eine Art Look-UP-Tabelle ausgebildet und dazu eingerichtet stufenweise in Abhängigkeit der Dicke der Spule *D_{Spule}* bzw. der Drehzahl der Spule *n_{Spule}, f_{Spule}* den jeweils gültigen K-Wert zurück zu geben, so dass durch die eingestellten Verhältnisse von *f_{Spule}* zu *f_{Changier}* die kritische Spiegelbildung verhindert wird.

Eine große technische Herausforderung bei der Herstellung von Präzisionswicklungen und Stufenpräzisionswicklungen ist, dass das stufenweise eingestellte Verhältnis der beiden Frequenzen $K \left({f}_{Spule}\right) = \frac{{f}_{Spule}}{{f}_{Changier}}$ exakt eingehalten werden muss, um dauerhaft die Spiegelbildung zu vermeiden.

Die aus der Drehzahl der Spule *n_{Spule}, f_{Spule}* im System einzustellende Changier-Frequenz *f_{Changier}* sollte regelmäßig keinen Fehler aufweisen. Toleranzen für dieses Verhältnis liegen üblicherweise in der Größenordnung von 10⁻⁵ *Hz* = 0,00001 *Hz* und kleiner. Um solche Toleranzen einhalten zu können ist ein hoher Aufwand bei der Drehzahlgenauigkeit erforderlich, welcher mit immensem Aufwand bei der Erfassung von *f_{Spule}* und der Einstellung von *f_{Changier}* verbunden ist.

Es ist die Aufgabe der hier beschriebenen Erfindung für dieses Problem eine neue Lösung bereitzustellen, die insbesondere eine erheblich vergrößerte Toleranz gegenüber Ungenauigkeit in der messtechnischen Erfassung von Größen und in der Einhaltung von Zielparametern bei der Steuerung (insbesondere bei der Steuerung des Changier-Fadenführers) aufweist und gleichzeitig die hohe oder gar eine höhere Qualität der Spulen hervorbringt.

Diese Aufgaben werden gelöst mit einem Verfahren gemäß den Merkmalen des Patentanspruchs 1 und einem Steuergerät gemäß den Merkmalen des Patentanspruchs 8. Die abhängigen Ansprüche und die Beschreibung erläutern besonders bevorzugte Ausführungsbeispiele.

Hier beschrieben wird ein Verfahren zur hochpräzisen Fadenablage eines Fadens beim Wickeln einer Spule aufweisend die folgenden Schritte:
a) Permanentes Erfassen eines Wickelwinkels φ_{Spule} oder eines Vorläuferwerts aus welchem der Wickelwinkel φ_{Spule} bestimmt werden kann, wobei der Wickelwinkel φ_{Spule} eine Koordinate des Fadens in einer Umfangsrichtung auf der Spule beschreibt;
b) Berechnen einer Changier-Fadenführer-Steuerwinkels φ_{Changier,steuer} in Abhängigkeit des Wickelwinkels φ_{Spule} und/oder des Vorläuferwerts, wobei der Changier-Fadenführer-Steuerwinkel φ_{Changier,steuer} aus dem Wickelwinkel φ_{Spule} unter Berücksichtigung mindestens eines K-Wertes berechnet wird;
c) Verwenden des Changier-Fadenführer-Steuerwinkels φ_{Changier,steuer} zum Berechnen einer axiale Fadenablage-Sollposition Zₛₒₗₗ auf der Spule;
d) Steuern eines Changier-Fadenführers gemäß der axialen Fadenablage-Sollposition Zₛₒₗₗ zur hochpräzisen Fadenablage an der mit dem Wickelwinkels φ_{Spule} beschriebenen Koordinate auf der axialen Fadenablage-Sollposition Zₛₒₗₗ.

Kern des hier beschriebenen neuartigen Verfahrens ist der neu eingeführte Parameter des Wickelwinkels φ_{Spule} in Schritt a). Bei diesem Parameter handelt es sich letztlich um einen Winkelwert in Umfangsrichtung der Spule, der dem Verlauf des auf der Spule aufgewickelten Fadens über den gesamten Aufbau der Spule hinweg folgt und mit dem letztlich jede beliebige Koordinate des Fadens auf der Spule exakt beschrieben werden kann. Dieser Parameter φ_{Spule} kann in unterschiedlichen Einheiten angegeben sein, beispielsweise in Winkelgrad, wobei eine Umdrehung der Spule 360° (Winkelgrad) entspricht und beispielsweise 3 Umdrehungen 1080° (Winkelgrad) oder im Bogenmaß, wobei eine Umdrehung der Spule dem Wert 2*π entspricht und beispielsweise 3 Umdrehungen 6*π. Der Parameter φ_{Spule} kann allerding auch so definiert sein, dass eine Umdrehung der Spule genau der Erhöhung des Parameters um den Wert 1 entspricht, wobei dann eine halbe Umdrehung beispielsweise dem Wert 0,5 entsprechen würde.

Die Koordinate entspricht nicht der Länge des Fadens an der Ablageposition, weil sich die Länge des Fadens pro Umschlingung in Abhängigkeit der Dicke der Spule D_{Spule} und in Abhängigkeit der K-Wertes ändert. Vielmehr beschreibt die Koordinate eine Position des Fadens, die mit dem Wickelwinkel φ_{Spule} eindeutig beschrieben werden kann. Die Dicke der Spule und der K-Wert können für jede mit dem Wickelwinkel φ_{Spule} beschreibbare Koordinate des Fadens angegeben werden.

Im Zusammenhang mit dem Parameter des Wickelwinkels φ_{Spule} ist es entscheidend, dass dieser Parameter während des Wickelvorgang der Spule nicht zurückgesetzt wird, sondern während des gesamten Wickelprozesses fortwährend hochläuft.

Die Erfassung des Wickelwinkels φ_{Spule} kann auf unterschiedlichste Art und Weisen erfolgen, beispielsweise mit einem Zähler zum Zählen der Umdrehungen oder Teilumdrehungen der Spule oder mit ähnlichen Einrichtungen. Hierzu werden nachfolgend Ausführungsvarianten detaillierter ausgeführt.

Im Rahmen des Verfahrens ist es nicht erforderlich, dass der Wickelwinkel φ_{Spule} tatsächlich explizit bestimmt wird, sondern es ist auch möglich, dass nur ein Vorläuferwert bestimmt wird, der zur Berechnung des Wickelwinkels φ_{Spule} verwendet werden kann. Dieser kann dann in dem nachfolgend erläuterten Verfahrensschritt b) zur Berechnung von Changier-Fadenführer-Steuerwinkels φ_{Changier,steuer} verwendet werden. Wichtig ist, dass zumindest der Vorläuferwert dem Grundgedanken entspricht, dass hier eine absolute Koordinate des Fadens beschreibbar wird und nicht nur eine Geschwindigkeit der Spule und/oder des Fadens beim Wickeln.

In Schritt b) wird nun ein sogenannter Changier-Fadenführer-Steuerwinkels φ_{Chan}-_{gier,steuer} auf Basis von dem Wickelwinkels φ_{Spule} berechnet. Dieser neue Parameter dient zur Ansteuerung eines Changier-Fadenführers und dieser Parameter läuft ebenfalls während des gesamten Wickelvorgangs der Spule mit dem Wickelwinkels φ_{Spule} hoch. Bei der Berechnung des Changier-Fadenführer-Steuerwinkels φ_{Chan-gier,steuer} können auch die einleitend schon erläuterten bekannten K-Werte sowie ggf. auch weitere Eingangsgrößen berücksichtigt werden. Auf welche Art- und Weisen dies geschehen kann, wird nachfolgend noch detaillierter ausgeführt. Insbesondere durch die veränderten K-Werte beim Herstellen einer Stufenpräzisionswicklung läuft φ_{Changier,steuer} nicht durchgehend proportional zum Wickelwinkels φ_{Spule} hoch, sondern es können hier Veränderung der Vorschrift zur Berechnung des Changier-Fadenführer-Steuerwinkels φ_{Changier,steuer} aus dem Wickelwinkel φ_{Spule} unter Berücksichtigung des K-Wertes und ggf. weiterer Eingangsgrößen auftreten.

Darin, dass das Verfahren mit dem Wickelwinkel φ_{Spule} und mit dem Changier-Fadenführer-Steuerwinkels φ_{Changier,steuer} jeweils nicht die Geschwindigkeiten des Spulvorgangs und des Changier-Vorgangs berücksichtigt, sondern jeweils endlose Parameter berücksichtigt werden, wird jede beliebige Koordinate des aufgewickelten Fadens auf der Spule beschreibbar. Anhand des Wickelwinkels φ_{Spule} kann jede beliebige Koordinate des aufgewickelten Fadens exakt beschrieben werden und es ist somit sogar möglich eine Art Modell der gesamten Spule aufzubauen mit welchem jeder Kreuzungspunkt an welchem sich Fäden verschiedener Wicklungen der Spule kreuzen, exakt vorhersagbar und beschreibbar wäre.

In Schritt c) wird nun der Changier-Fadenführer-Steuerwinkels φ_{Changier,steuer} verwendet, um eine axialen Fadenablage-Sollposition Zₛₒₗₗ auf der Spule zu berechnen. Die axiale Fadenablage-Sollposition Zₛₒₗₗ sowie auch eine weiter unten noch definierte tatsächliche axiale Fadenablage-Istposition Zᵢₛₜ müssen nicht zwangsläufig 1:1 der Position des Fadens auf der Spule entsprechen. Durch die beim Wickeln des Fadens wirkende Mechanik kann es hier nochmal zu Unterschieden kommen, die beispielsweise dadurch bedingt sein können, dass der Faden dem Changier-Fadenführer hinterher läuft oder dadurch, dass der Faden bei einem Richtungswechsel der Bewegung des Changier-Fadenführers etwas überschwingt. Solche Effekte werden hier bevorzugt vernachlässigt. Es wird davon ausgegangen, das die axiale Fadenablage-Istposition Zᵢₛₜ durch den Changier-Fadenführer eingestellt wird . Schritt c) umfasst auch die Variante, dass die axiale Fadenablage-Position Zₛₒₗₗ in Form eines Changier-Fadenführer-Sollwinkels φ_{Changier,soll} berechnet wird, der eine gewünschte axiale Fadenablage-Sollposition Zₛₒₗₗ definiert. Ein Changier-Fadenführer-Sollwinkel φ_{Changier,soll} ist also ein Spezialfall von Zₛₒₗₗ. Changier-Fadenführer-Sollwinkel φ_{Changier,soll} als Zₛₒₗₗ kommen beispielsweise in Betracht, wenn Changier-Fadenführer als um einen Drehpunkt mit einem Winkel schwenkbare Changier-Fadenführerarme ausgeführt sind oder wenn Changier-Fadenführer als sogenannter Bi-Rotor ausgeführt sind, bei welchen die Changier-Bewegung durch einen Rotationsantrieb ausgeführt wird, welcher von einem Getriebe in eine lineare Changier-Bewegung in Z-Richtung umgesetzt wird.

Bei der Berechnung der axialen Fadenablage-Sollposition Zₛₒₗₗ sind grundsätzlich zwei verschiedene Varianten möglich. Tatsächlich ist die Länge der Spule in der axialen Z-Richtung begrenzt und in diesem begrenzten Bereich bewegt sich auch ein Changier-Fadenführer für die Ablage des Fadens hin- und her. Aus diesem Grund kann die axialen Fadenablage-Sollposition Zₛₒₗₗ als eine absolute Position des Fadens an der mit dem Wickelwinkels φ_{Spule} beschriebenen Koordinate des Fadens in Z-Richtung verstanden werden. Bei jeder Hin- und Herbewegung des Changier-Fadenführers wird die axiale Fadenablage-Sollposition Zₛₒₗₗ dann wieder zurückgesetzt und diese läuft nicht mit dem Wickelwinkels φ_{Spule} und dem Changier-Fadenführer-Steuerwinkels φ_{Changier,steuer} hoch. Es ist aber auch möglich die Bewegung des Changier-Fadenführers ebenfalls als während des Wickelvorgangs (unendlich) fortgesetzte Bewegung zu betrachten. Bei dieser Betrachtungsweise werden beispielsweise die regelmäßigen Umkehrungen der Bewegung des Changier-Fadenführers zur Ablage des Fadens gedanklich ausgeblendet und die linearen Bewegungen des Fadenführers werden als unendlich fortgesetzt betrachtet. In anderen Worten: Bei diesem Ansatz wird der insgesamt von Fadenführer zurückgelegte Weg betrachtet bzw. aufsummiert oder aufintegriert. Einer solchen Betrachtung der axialen Fadenablage-Sollposition Zₛₒₗₗ entspricht es beispielsweise, wenn der Changier-Fadenführer von einem Exzenter angetrieben wird, der eine Rotationsbewegung ausführt und diese zur Steuerung des Changier-Fadenführers von einem Exzenterelement des Exzenters in eine axiale Changier-Bewegung umgesetzt wird. Die axiale Fadenablage-Sollposition Zₛₒₗₗ kann dann zur Beschreibung der (unendlich) fortgesetzten Rotationsbewegung des Exzenter-Antriebs verwendet werden. Solche Ausführungsvarianten sind insbesondere mit dem weiter oben schon beschriebenen Bi-Rotor realisierbar, bei welchem(wie oben erwähnt) beispielsweise Zₛₒₗₗ als φ_{Changier,soll} definiert sein kann.

Eine Umrechnung des (unendlich) fortgesetzten bzw. ansteigenden Parameters φ_{Changier,steuer} in Zₛₒₗₗ als Parameter, der die Changier-Bewegung beschreibt (bspw. φ_{Changier,soll}) kann beispielsweise mit einer Modulo-Operation durchgeführt werden, bei welcher der Eingangswert φ_{Changier,steuer} durch einen Parameterwert geteilt wird und ein Rest verbleibt, welcher den Ausgangswert Zₛₒₗₗ bzw. φ_{Changier,soll} oder eine Zwischengröße zur Berechnung dieser Werte bezeichnet. Gemäß Schritt d) wird nun ein Changier-Fadenführer angesteuert, um die Fadenablage entsprechend der axialen Fadenablage-Sollposition Zₛₒₗₗ durchzuführen.

Besonders vorteilhaft ist das Verfahren, wenn der Wickelwinkel φ_{Spule} die Koordinate des Fadens in der Umfangsrichtung auf der Spule ausgehend von einem Wickelanfang des Fadens auf der Spule fortgesetzt über alle Wicklungen der Spule beschreibt.

Der Wickelwinkel φ_{Spule} startet also bevorzugt mit einem Startwert (beispielsweise mit "0" am Anfang des Wickelvorgangs und läuft hiervon ausgehend immer weiter hoch. Als Beispiel: Wenn der Wickelwinkel φ_{Spule} im Bogenmaß angegeben ist, hätte der Wickelwinkel φ_{Spule} nach 100.000 Umdrehungen der Spule beim Wickeln beispielsweise einen Wert von 2*π* 100.000.

Außerdem vorteilhaft ist es wenn eine Ablage des Fadens an der Sollposition Zₛₒₗₗ über einen Changier-Fadenführer-Sollwinkel φ_{Changier,soll} definiert ist, der einen Stellwinkel eines Changier-Fadenführers beschreibt, welcher eine Fadenablage an der axialen Fadenablage-Sollposition Zₛₒₗₗ bewirkt.

Wie schon weiter oben beschrieben wurde, sind verschiedene Ausführungsvarianten eines Changier-Fadenführers möglich. Weit verbreitete Changier-Fadenführer sind in einem Winkelbereich drehbar aufgehängte Arme, die die den Faden führen, die oben schon erwähnt wurden. Eine andere Variante kann ein rein linear entlang der Z-Richtung verschieblicher Schieber sein, der ggf. auch mit einem linearantrieb angetrieben werden kann. Ebenfalls möglich sind Antriebe von Changier-Fadenführern mit sogenannten Bi-Rotoren, die weiter oben ebenfalls schon erwähnt wurden.

Auch vorteilhaft ist es, wenn für die Bestimmung des Wickelwinkel φ_{Spule} oder des Vorläuferwerts in Schritt a) Eingangsgrößen verwendet werden, die auch zur Bestimmung der Winkelgeschwindigkeit der Spule beim Wickeln Ω_{Spule} verwertbar sind. Solche Eingangsgrößen sind insbesondere Messwerte, die zur Bestimmung der Winkelgeschwindigkeit Ω_{Spule} ebenfalls verwendet werden können, wie beispielsweise gemessene Zeiten, für definierte Anzahlen von Umdrehungen/Wicklungen der Spule bzw. gemessene Veränderungen des Wickelwinkel φ_{Spule} (bspw. dφ_{Spule} oder Δφ_{Spule} als mögliche Vorläuferwerte) etc. Im mathematischen Sinne kann die Bestimmung des Wickelwinkel φ_{Spule} als Integration der Winkelgeschwindigkeit der Spule beim Wickeln Ω_{Spule} verstanden werden.

Wie weiter oben bereits ausgeführt, ist es üblich in Spulvorrichtungen für das beschriebene Verfahren die Geschwindigkeit des Spulvorgangs insbesondere Winkelgeschwindigkeit der Spule beim Wickeln Ω_{Spule} zu überwachen, wobei dieser Parameter klassischerweise dazu genutzt wurde die Doppelhubfrequenz bzw. Changier-Frequenz bzw. die Geschwindigkeit des Changier-Fadenführers entsprechend den oben beschriebenen Vorschriften einzustellen. Hier wird nun vorgeschlagen, die Winkelgeschwindigkeit der Spule beim Wickeln Ω_{Spule} bzw. die für die Bestimmung der Winkelgeschwindigkeit üblicherweise verwendeten Eingangsgrößen zu nutzen, um hierauf basierend durch Integration den Wickelwinkel φ_{Spule} bzw. den Changier-Fadenführer-Steuerwinkel φ_{changier,steuer} zu ermitteln. Hierdurch wird ermöglicht die übliche Sensorik zu nutzen um das beschriebene Verfahren (insbesondere Schritt a) des beschriebenen Verfahrens) durchzuführen.

Eine Integration erfolgt bevorzugt über die Zeit, die beim Wickeln der Spule verstreicht. In Ausführungsvarianten ist es auch möglich, dass die Integration über einen anderen Parameter stattfindet, beispielsweise über die raufzählende Anzahl von Wicklungen, die mit einem Wicklungszähler oder mit einem Impulszähler bestimmt werden kann, mit welchen die Anzahl der Umdrehungen der Spule und/oder die Anzahl an hergestellten Wicklungen auf der Spule gezählt werden können.

Weiter oben wurde schon ausgeführt, dass anstatt des Wickelwinkel φ_{Spule} in Schritt a) auch eine Vorläufergröße dieses Wickelwinkels bestimmt werden kann, die dann anschließend auch in Schritt b) zur Bestimmung von dem Changier-Fadenführer-Steuerwinkel φ_{Changier,steuer} verwendet werden kann. In Verfahrensvarianten ist es möglich, dass diese Vorläufergröße eine Größe ist, die noch über die Zeit oder einen anderen fortlaufenden Parameter (wie dem Wicklungszähler n_{Spule}) aufintegriert werden muss, um zum Wickelwinkel φ_{Spule} zu gelangen . Eine solche Vorläufergröße kann beispielsweise mit einem Impulszähler oder mit einem Inkrementalgeber ermittelt werden. Ein solcher Inkrementalgeber ist dazu eingerichtet ein Inkrement des Wickelwinkels (eine Veränderung des Wickelwinkels) zu messen und als Größe bereitzustellen. Bevorzugt ist dann, dass im Rahmen der Bestimmung des Changier-Fadenführer-Steuerwinkel φ_{Changier,steuer} in Schritt b) eine Integration stattfindet.

Darüber hinaus vorteilhaft ist es, wenn für die Bestimmung des Wickelwinkel φ_{Spule} in Schritt a) eine Wicklungszähler verwendet wird, welcher die Anzahl von Wicklungen auf der Spule angibt.

Ein solcher Wicklungszähler kann beispielsweise durch einen Schalter ausgeführt sein, der bei jeder Umdrehung der Spule einmal aktiviert wird. Ein solcher Schalter kann elektronisch mit einem Zähler verbunden sein, der mit der Anzahl der Wicklungen kontinuierlich hochzählt. Besonders bevorzugt ist, wenn ein solcher Wicklungszähler *n_{Spule}* kombiniert mit einer erfassten und integrierten Winkelgeschwindigkeit Ω_{Spule} der Spule beim Wickeln beim Wickeln eingesetzt wird, um den Wickelwinkel φ_{Spule} zu bestimmten.

Auch vorteilhaft ist es, wenn die Winkelgeschwindigkeit Ω_{Spule} der Spule beim Wickeln während des Wickelns der Spule in Abhängigkeit der steigenden Dicke der Spule *D_{Spule}* derart angepasst wird, dass eine konstanten Fadengeschwindigkeit in vorgelagerten Verarbeitungsschritten des Fadens erreicht wird.

Weiter oben wurde bereits angedeutet, dass eine konstante Fadengeschwindigkeit insbesondere aufgrund von anderen Randbedingungen beim Wickelvorgang wünschenswert ist. Anpassungen der Winkelgeschwindigkeit Ω_{Spule} zum Erreichen einer konstanten Fadengeschwindigkeit trotz einer steigenden Dicke der Spule D_{Spule}, bereiten in dem klassischen Verfahren zur Steuerung des Changier-Fadenführers Schwierigkeiten, die in dem hier beschriebenen Verfahren besser gelöst werden, weil durch den Wechsel von Geschwindigkeiten zu absoluten Winkelwerten mit dem hier beschriebenen Verfahren Ungenauigkeiten bzw. Toleranzen bei der Geschwindigkeitserfassung eine geringere Bedeutung für die Genauigkeit der Fadenablage haben.

Wie schon ausgeführt, wird bei der Berechnung des Changier-Fadenführer-Steuerwinkel φ_{Changier,steuer} aus dem Wickelwinkel φ_{Spule} mindestens eines K-Wertes berücksichtigt. Der K-Wert ist zumindest für ein Zeitintervall während des Wickelns der Spule konstant dieser gibt eine Struktur von Kreuzungspunkten von Wicklungen des Fadens vor.

Weiter oben wurde schon darauf eingegangen, das bei der Berechnung von Changier-Fadenführer-Steuerwinkel φ_{Changier,steuer} in Schritt b) Parameter berücksichtigt werden. Damit sich eine sogenannte Präzisionswicklung einstellt ist es wichtig, dass ein solcher Parameter (K-Wert) zumindest für ein Zeitintervall während des Wickelns der Spule konstant ist. Bevorzugt dauert ein solches Zeitintervall über den gesamten Zeitraum des Wickelns der Spule an.

Besonders vorteilhaft ist es, wenn beim Wickeln der Spule eine Mehrzahl von K-Werten verwendet werden, die nach einem vorgegebenen Schema in Abhängigkeit von zumindest einem der folgenden Parameter festgelegt werden:
- Wickelwinkel φ_{Spule};
- Winkelgeschwindigkeit Ω_{Spule};
- Drehzahl der Spule *n_{Spule}* oder Frequenz der Spule f_{Spule}; oder
- Dicke der Spule D_{Spule}.

Jeder K-Wert führt zu einer bestimmten Stufe der Spule, in welcher durch den K-Wert eine bestimmte Form der Wicklungen der Spule erreicht wird. Durch die Verwendung einer Mehrzahl von K-Werten und den stufenweisen Wechsel zwischen diesen K-Werten, entsteht eine Struktur der Spule, die als Stufenpräzisionswicklung bezeichnet wird. Die sogenannte Stufenpräzisionswicklung wurde weiter oben schon näher erläutert.

Bevorzugt werden K-Werte zur Bestimmung des Changier-Fadenführer-Steuerwinkel φ_{Changier,steuer} in Schritt b) verfahrensextern (das heißt außerhalb des hier beschriebenen Verfahrens) festgelegt. Das hier beschriebene Verfahren bekomme eine K-Wert-Tabelle mit K-Werten bevorzugt als Vorschrift zum Aufbau einer Spule übergeben. Dann wird durch das hier beschriebene Verfahren erreicht, dass diese Vorschrift zum Aufbau einer Spule beim Wickeln eingehalten wird. Die Auswahl des richtigen K-Werts für die jeweilige Stufe der Wicklung kann über einen geeigneten Parameter erfolgen. Regelmäßig ist es vorteilhaft, wenn die Auswahl des K-Werts über den (vorliegenden) Durchmesser der Spule D_{Spule} bzw. die Drehzahl der Spule n_{Spule} erfolgt.

Auch vorteilhaft ist, wenn in Schritt c) der Changier-Fadenführer von einem Regler gesteuert wird und wobei eine vorliegende Fadenablage-Position Zᵢₛₜ überwacht wird und als Eingangsgröße für den Regler die Regeldifferenz ΔZ ₌ Z_{soll -} Zᵢₛₜ berechnet wird.

Eine vorliegende Fadenablage-Position Zᵢₛₜ kann auch als "tatsächliche" Fadenablage-Position bezeichnet werden. Die vorliegende Fadenablage-Position Zᵢₛₜ wird bevorzugt zu mit einem Sensor erfasst. Wie weiter oben schon angedeutet, können zwischen der vorliegende Fadenablage-Position Zᵢₛₜ, die für das hier beschriebene Verfahren verwendet wird und der Fadenablage-Situation auf der Spule tatsächlich auch noch Abweichungen auftreten, die durch Mechanik der Ablage des Fadens mit den Changier-Fadenführer bedingt sind. Solche Abweichungen können beispielsweise dadurch auftreten, dass der Faden der Changier-Bewegung nachläuft und/oder bei Richtungswechseln der Changier-Bewegung überschwingt. Die Regeldifferenz ΔZ beschreibt einen Fehler in der Fadenablage-Position. Durch das beschriebene Verfahren kann der Fehler in der Fadenablageposition, tatsächlich auf ΔZ begrenzt werden. Ungenauigkeiten in der Fadenablage werden somit vollständig erfasst und können mit dem Regler korrigiert werden. Dies gelingt, weil Zₛₒₗₗ eine vollständig berechnete Größe ist, die zunächst keinen systematischen Fehler aufweist. Dies ist ein grundsätzlicher Unterschied zu den Verfahren des Standes der Technik zur Steuerung einer Changierung bei denen durch nicht oder nur mit sehr großem Aufwand vermeidbare und/oder reduzierbare Ungenauigkeiten auftreten können, die in der Erfassung von Geschwindigkeiten der Wickelbewegung und der Changier-Bewegung begründet sind. Solche Ungenauigkeiten können zu unbekannten Abweichungen zwischen Zₛₒₗₗ und Zᵢₛₜ führen, die nur durch die sehr exakte Einhaltung von Geschwindigkeiten vermieden werden können.

Der Einsatz eines Reglers zum Steuern der Changier-Fadenführerposition basierend auf der berechneten Größe Zₛₒₗₗ ist somit ein neuer Ansatz, der zu einer erheblich verbesserten Qualität der Fadenablage beim Spulen führen kann und/oder der genutzt werden kann messtechnischen Aufwand bei der Genauigkeit der Überwachung von Geschwindigkeiten zu reduzieren.

Hier auch beschrieben werden soll ein Steuergerät zur Steuerung eines Changier-Fadenführers einer Vorrichtung zum Wickeln von Spulen eingerichtet zur Durchführung des beschriebenen Verfahrens aufweisen zumindest ein erstes Steuermodul zur Berechnung des Changier-Fadenführer-Steuerwinkels φ_{Changier,steuer} basierend auf einem erfassten Wickelwinkels φ_{Spule} und ein zweites Steuermodul zur Berechnung einer axiale Fadenablage-Sollposition Zₛₒₗₗ unter Verwendung des Changier-Fadenführer-Steuerwinkels φ_{Changier,steuer}.

Das Steuergerät ist bevorzugt ein Modul, welches in einer Spulvorrichtung eingesetzt werden kann, um den Changier-Fadenführer zu steuern. Bevorzugt ist das Steuergerät dazu eingerichtet K-Werte (insbesondere eine K-Wert-Tabelle) zu empfangen und bei der Steuerung des Changier-Fadenführers zu berücksichtigen. Bevorzugt weist das Steuergerät zu diesem Zweck einen Eingang auf, an welchen die K-Wert-Tabelle übermittelt werden kann. In anderen Ausführungsvarianten ist es auch möglich, dass das Steuergerät einen Eingang aufweist, über welchen dem Steuergerät jeweils der "aktuell" zu verwendende K-Wert vorgegeben wird. Gegebenenfalls kann das Steuergerät einen Ausgang haben, an welchem ein Auswahl-Parameter bereitgestellt wird, mit welchem der "aktuelle" K-Wert extern von dem Steuergerät von einem anderen Steuergerät oder einem übergeordneten Steuergerät ausgewählt werden kann.

Besonders vorteilhaft ist, wenn das Steuergerät zusätzlich einen Regler aufweist, welcher dazu eingerichtet ist eine vorliegende Fadenablage-Position Zᵢₛₜ zu empfangen und basierend auf der vorliegenden Fadenablage-Position Zᵢₛₜ und der Fadenablage-Sollposition Zₛₒₗₗ ein Ausgangssignal zur geregelten Steuerung der Fadenablage zu erzeugen.

Außerdem vorteilhaft ist, wenn das Steuergerät einen gemeinsamen Zeitgeber aufweist, der für die Erfassung des Wickelwinkels φ_{Spule} verwendet wird, wobei kein weiterer Zeitgeber zur Steuerung des Changier-Fadenführers existiert.

Außerdem soll hier eine Spule beschrieben werden, die gemäß dem Verfahren hergestellt ist und deren Struktur einer Stufenpräzisionswicklung entspricht.

Mit dem beschriebenen Verfahren gewickelte Spulen zeichnen sich insbesondere durch eine besonders exakte Einhaltung der Fadenablage-Sollposition Zₛₒₗₗ mit Zᵢₛₜ aus. Die Genauigkeit der Faden-Ablageposition Zᵢₛₜ bewirkt insbesondere glatte Stirnflächen der gewickelten Spule und eine gleichmäßige Oberfläche der Spule.

Besonders vorteilhaft ist die Spule, wenn Toleranzabweichungen zwischen einer axiale Fadenablage-Istposition Zᵢₛₜ und einer axialen Fadenablage-Sollposition Zₛₒₗₗ entlang des Fadens und des Wickelwinkels φ_{Spule} gleich verteilt sind und insbesondere keine Proportionalität zwischen dem Wickelwinkel Ω_{Spule} und derartigen Toleranzabweichungen auftritt.

Durch das beschriebene Verfahren kann insbesondere erreicht werden, dass der Fehler bei der axiale Fadenablage-Istposition Zᵢₛₜ vollständig in Form von ΔZ berücksichtigt werden kann und anhand dieses Fehlers eine geregelte Ablage des Fadens erfolgen kann. Bei bisher üblichen Verfahren zur Steuerung der Changier-Geschwindigkeit konnten aufgrund von kleinen Abweichungen in der Zeiterfassung und auch Geschwindigkeitserfassung systematische Fehler entstehen, die während des Wickelvorgangs (insbesondere während der Einhaltung eines K-Wertes) hochlaufen konnten. Solche Fehler können nunmehr nicht mehr entstehen. Ein grundsätzliches Auseinanderlaufen der Changier-Position und des Winkel-Position beim Wickeln kann nicht mehr auftreten, wenn die hier beschrieben Regelung mit ΔZ ale Eingangsgröße des Reglers erfolgt. Daher kann ein verhältnismäßig schmales Toleranzband für Fehler in der axialen Fadenablage vorgegeben werden, welches über den gesamten Wickelwinkel φ_{Spule} für alle Koordinaten des Fadens recht gleichmäßig ausgenutzt wird.

Die Erfindung sowie das technische Umfeld werden nachfolgend anhand der Figuren näher erläutert. Die Figuren zeigen bevorzugte Ausführungsbeispiele, auf die die Erfindung jedoch nicht begrenzt ist. Insbesondere ist darauf hinzuweisen, dass die in den Figuren dargestellten Größenverhältnisse nur schematisch sind. Es zeigen:
- Fig. 1:: eine Prinzipskizze zur Fadenablage mit einem Fadenführer bei einer Spule;
- Fig. 2:: eine Prinzipskizze zur Spiegelbildung beim Wickeln von Spulen;
- Fig. 3:: eine qualitative Darstellung des stufenweise veränderbaren K-Wertes in Abhängigkeit der Spulendrehzahl;
- Fig. 4:: den Winkel φ_{Spule} und Z in Abhängigkeit der Zeit t gemäß Stand der Technik;
- Fig. 5:: ein System aus einem Regler für das hier beschriebene Verfahren und der zu regelnden Strecke;
- Fig. 6:: die Winkel φ_{Spule} und Zₛₒₗₗ≈Z ᵢₛₜ in Abhängigkeit der Zeit t gemäß einer Variante des beschriebenen Verfahrens;

Fig. 1 und Fig. 2 zeigen jeweils Prinzipskizzen zur Fadenablage mit einem Changier-Fadenführer 5 beim Wickeln einer Spule 2. Beim Wickeln der Spulen 2 sind verschiedene Dinge zu beachten. Eine Besonderheit kommt der sogenannten Spiegelbildung zu, bei welcher zwei Fadenabschnitte des Faden zeitlich versetzt am identischen Ort übereinander abgelegt werden. Die Fadenablage kann mit einer Fadenkoordinate 3 beschrieben werden, die den Ablagepunkt des Fadens in Umfangsrichtung 4 der Spule mit der dem Wickelwinkel φ_{Spule} ausgehend von einem Wickelanfang 6 beschreibt. Der Wickelanfang 6 kann als Beginn des aufgewickelte Fadens 1 auf der Spule 2 verstanden werden. Der Wickelwinkel φ_{Spule} bzw. ein Inkremental des Wickelwinkel dφ_{Spule} können mit Drehsensor 8 ermittelt werden, der einen Wicklungszähler und/oder einen Inkrementalgeber und/oder eine Kombination hiervon umfassen kann. In axialer Richtung der Spule 2 kann die Fadenkoordinate 3 mit Z beschrieben werden, wobei Z (je nach Betrachtungsweise) direkt an der Spule 2 oder an dem Changier-Fadenführer 5 bestimmt werden kann. In Fig. 1 und Fig. 2 ist jeweils durch einen schrägen Verlauf des Fadens 1 von dem Changier-Fadenführer 5 zu der Spule 2 angedeutet, dass der Faden 1 hier der Changier-Bewegung des Changier-Fadenführers 5 nachläuft. Hierdurch kann es zu Abweichungen kommen, je nachdem ob Z an der Spule 2 oder an dem Changier-Fadenführer bestimmt wird. Je näher der Changier-Fadenführer 5 an der Spule 2 angeordnet ist, um so geringer ist dieser Effekt.

Die Fig. 1 zeigt eine Spule, bei welcher gerade eine erste Wicklungslage 15 von Wicklungen 7 unter Verwendung des Fadens 1 entsteht. Fig. 2 zeigt, eine Situation, in welcher eine zweite Wicklungslage 16 von Wicklungen 7 des Fadens 1 auf der ersten Wicklungslage 15 entsteht. Mit dem Changier-Fadenführer 5 wird jeweils Zᵢₛₜ der Fadenablage gemäß Zₛₒₗₗ eingestellt.

Die Fig. 2 zeigt die Spiegelbildung sehr vereinfacht an einem Beispiel auf. In der mit Punkten gekennzeichneten zweite Wicklungslage 16 kommt der Faden 1 exakt auf dem Wicklungen 7 der ersten Wicklungslage 15 zur Ablage. In der Fig. 2 ist somit eine Situation der Spiegelbildung angedeutet. Aus der in der Fig. 2 angedeuteten Spiegelbildung ergeben sich technische Probleme, da direkt auf- bzw. nebeneinander liegende Fäden dazu neigen aneinander zu haften, was wiederum beim Abwickeln, dem sogenannten Abziehen der Spule, zu Problemen führt und damit unbedingt zu vermeiden ist. Fig. 2 ist eine stark vereinfachte schematische Darstellung des Problems der Spiegelbildung. In tatsächlichen Ausführungsvarianten verläuft der Faden in allen Wicklungen 7 schräg. Kreuzungspunkte von Fäden verschiedener Wicklungen treten regelmäßig auf.

Wie weiter oben schon angedeutet, kann die anhand der Fig. 2 beschriebene Spiegelbildung durch die exakte Einhaltung von K-Werten vermieden werden. Eine K-Werte-Tabelle, wie sie zur Ausbildung einer Stufenpräzisionswicklung verwendet werden kann, ist in Fig. 3 schematisch dargestellt. Auf der senkrechten -Achse sind K-Werte aufgetragen, die sich in Abhängigkeit von bestimmten Parametern (hier Drehzahl n_{Spule} oder Frequenz f_{Spule} der Spule stufenweise ändern.

Fig. 4 zeigt den Wickelwinkel φ_{Spule}(t), der sich in Abhängigkeit der Zeit beim Wickeln der Spule sich kontinuierlich vergrößert. Der Wickelwinkel φ_{Spule}(t) ist hier als kontinuierlich ansteigender Wert dargestellt, welcher zudem eine konstante Drehzahl bzw. Winkelgeschwindigkeit *Ω_{Spule}* aufweist. Die tatsächliche Situation ist etwas komplexer, insbesondere dann, wenn sich die Dicke der Spule D_{Spule} in Folge von der Ausbildung von weiteren Wicklungen beim Wickeln ändert. Insofern ist diese Darstellung in Fig. 4 nur schematisch, Tatsächlich wird der Wickelwinkel φ_{Spule}(t) mit steigender Zeit in Folge des Zuwachses der Dicke der Spule D_{Spule} immer langsamer steigen.

Fig. 4 zeigt außerdem die Fadenablage-Position Z(t) beim Wickeln der Spule - ebenfalls schematisch als unendlich fortgesetzten Parameter, der mit dem Wickelwinkel kontinuierlich und proportional ansteigt. Eine solche Beschreibung der Fadenablage-Position ist beispielsweise vorstellbar, wenn die tatsächlich als Hin- und Her-Bewegung des Changier-Fadenführers auftretende Bewegung gewissermaßen aufgeklappt wird und als unendlich fortgesetzte Bewegung in nur eine Richtung betrachtet wird. Dies entspricht technisch beispielsweise Varianten bei denen die Changier-Bewegung des Changier-Fadenführers über einen mit einem Exzenter erzeugt wird, der eine kontinuierlich fortgesetzte Drehbewegung ausführt, die dann zur Changier-Bewegung umgesetzt wird. Insbesondere die sich bei der Herstellung von Stufenpräzisionswicklungen einstellenden Verhältnisse sind komplexer, insbesondere dann, wenn aufgrund der Drehzahländerung der Spule sich ein anderer Proportionalitätsfaktor zwischen beiden Winkeländerungen (Spule zu Fadenablage) ergibt (Änderung des K-Wertes). Vereinfacht wurde in Fig. 4 φ_{Spule}(t) als Gerade gezeichnet. Da Ω_{Spule} mit fortschreitendem Spulendurchmesser immer geringer wird ist diese Darstellung vereinfacht und sie gilt so nur für kurze Zeitintervalle des Wickelvorgangs in welchen die Dicke der Spule D_{Spule} nicht in relevantem Maße zunimmt.

Gemäß der Fig. 4 soll angedeutet werden, dass Z(t) nur durch die genaue Einhaltung der Geschwindigkeit beim Spulen Drehzahl Ω*_{Spule}* bzw. der Geschwindigkeit V eingehalten wird. Es existiert keine direkte berechnete Beziehung zwischen φ_{Spule}(t) und Z(t), sondern nur eine mittelbare Beziehung durch die die jeweilige Einhaltung der Winkelgeschwindigkeit der Spule Ω_{Spule} und der sich aus dem K-Wert ergebenen Changier-Geschwindigkeit V, die hier konstant gehalten.

Fig. 5 zeigt ein Steuergerät 10 zur Durchführung des hier beschriebenen Verfahrens. Das Steuergerät 10 ist mit der Regelstrecke 21 (gebildet durch den Changier-Fadenführer 5 sowie einen Steller 18 zum Bewegen des Changier-Fadenführers 5 sowie gegebenenfalls einem Sensor 19 zur Überwachung der Position des Changier-Fadenführers 5 gezeigt. Das Steuergerät 10 und die Regelstrecke 21 bilden zusammen schematische eine Vorrichtung 11 zur Durchführung des hier beschriebenen Verfahrens. Wie weiter oben schon angedeutet wurde können bei der Ablage des Fadens zusätzliche mechanische Effekte auftreten wie das Nachlaufen des Fadens und das Überschwingen des Fadens. Diese Effekte sind in der Darstellung in Fig. 5 vernachlässigt worden und sie sind für die Funktionsweise des hier beschriebenen Verfahrens und des hier beschriebenen Steuergeräts von untergeordneter Bedeutung.

Das Steuergerät 10 weist verschiedene Module auf, die gegebenenfalls auch mit getrennter Hardware realisiert sein können, die aber bevorzugt lediglich in Software nachgebildet sind und gegebenenfalls auch ganz oder teilweise ineinander integriert sein können. Es existiert ein erstes Steuermodul 12 zur Bestimmung von *φ_{Changier steuer}* und ein zweites Steuermodul 13 zur Bestimmung von Zₛₒₗₗ basierend auf *φ_{Changier steuer}.*

In bevorzugten Ausführungsvarianten kann das Steuergerät 10 zusätzlich eine Regelwertbildung 17 zur Bildung der Regeldifferenz ΔZ ₌ Z_{soll -} Zᵢₛₜ sowie einen Regler 9 umfassen. Der Regler 9 erzeugt basierend auf ΔZ bzw. basierend auf Zₛₒₗₗ und Zᵢₛₜ ein Ausgangssignal 14, welches als Eingangssignal für den Steller 18 zum Antrieb des Changier-Fadenführers 5 dient. Alle zum Steuergerät 10 zählenden Komponenten sind hier durch eine gestrichelte Linie angedeutet. Die optional mit in das Steuergerät 10 integrierten Komponenten der Regelwertbildung 17 und des Reglers 9 sind hier noch mit einer Strich-Punkt-Linie abgetrennt dargestellt.

Hier ist beispielhaft Verfahrensschritt a) dargestellt, mit welchem der Wickelwinkel φ_{Spule} oder eine Änderung des Wickelwinkels dφ_{Spule} erfasst werden. Dies kann mit dem schematisch angedeuteten Drehsensor 8 geschehen. Anschließend werden dφ_{Spule,} bzw. der Wickelwinkel φ_{Spule} verwendet, um in Schritt b) den Changier-Fadenführer-Steuerwinkel *φ_{Changier steuer}* zu berechnen. Hierbei werden auch K-Werte berücksichtigt, die aus einer K-Wert-Tabelle 23 stammen und welche bevorzugt außerhalb des Steuergeräts 10 festgelegt wurden und dem Steuergerät über einen Signaleingang 22 zur Verfügung gestellt werden. Optional kann das erste Steuermodul 12 insbesondere für die Durchführung des Verfahrensschritte b) weitere Eingangsgrößen 20 erfassen bzw. entgegennehmen. Möglich ist beispielsweise die Erfassung folgender weiterer Eingangsgrößen:
- Wickelwinkel φ_{Spule};
- Winkelgeschwindigkeit Ω_{Spule};
- Drehzahl der Spule n_{Spule} oder Frequenz der Spule f_{Spule}; oder
- Dicke der Spule D_{Spule}.

Der im rechten Teil der Fig. 5 dargestellte Regelkreis bestehend aus dem Regler 9, der Regelstrecke 21 und der Regelwertbildung 17 wird stets dazu beitragen, dass die Regeldifferenz ΔZ ₌ Z_{soll -} Zᵢₛₜ zum Verschwinden gebracht wird und sich keine fehlerhafter Winkelfehler aufaddieren.

Im Gegensatz zur bisherigen Lösung, bei welche durch einer sehr exakte Einhaltung der vorgegebenen Drehzahlsollwerte lediglich dadurch erreicht wird, dass der Winkelfehler (welcher der Regeldifferenz *φ_{Changier soll} - φ_{Changier ist}* bzw. Z_{soll -} Zᵢₛₜ gleichzusetzen ist) nur sehr langsam wegläuft kann mit dem hier beschriebenen Verfahren in Bezug auf mögliche Winkelfehler eine (theoretisch) exakte Steuerung erreicht werden. Bei jeder technischen Umsetzung eines Regelkreises schwankt stets der momentane Istwert um den Sollwert. Sollte eine merkliche Regeldifferenz auftauchen, würde über den Regler und Steller die Changierung stets dahingehend beeinflusst werden, dass diese Regeldifferenz reduziert wird bzw. verschwindet.

Unter Beibehaltung des bewährten K-Wertes zielt die neue Lösung darauf ab die Präzision der Fadenablage zu erhöhen und gleichzeitig den immensen Aufwand bei der Erfassung und Einstellung der Drehzahlen bzw. Frequenzen *f_{Spule}* und *f_{Changier}* zu reduzieren. Gleichzeitig wird der Spulvorgang detailliert beschrieben, was wiederum eine einfache Qualitätskontrolle ermöglicht. Der neue Kerngedanke ist hierbei, sich nicht auf zeitweilige Geschwindigkeitswerte (Ω = Δ*φ*_{S*pule*}/Δ*t*) zu fokussieren, sondern vielmehr den absolut fortlaufende Winkelwerte *φ_{Spule}* zu erfassen und damit die axiale Fadenablage-Sollposition Zₛₒₗₗ zu regeln.

Die Winkelwege der Spule *φ_{Spule}* und des Changiersystems Z können beispielsweise gemäß der derzeitigen technischen Umsetzung mit einem Initiator oder einem Inkrementalgeber gemessen werden. Bei diesen Messverfahren wird mit jedem neuen Impuls signalisiert, dass sich der Winkel um *dφ_{Spule}* bzw. Δ*φ_{Spule Inkrement}* weitergedreht hat. Der Inkrementalgeber kann beispielsweise ein Wicklungszähler sein, der jede einzelne Umdrehung der Spule oder Teilumdrehungen der Spule zählt.

Die einzelnen vom Initiator oder Inkrementalgeber eingehendenden Impulse werden anschließend im Prozessor von z.B. einer QEP-Einheit aufsummiert, womit sichergestellt ist, dass keine Winkelinformationen verloren wird und stets der korrekte Winkelweg *φ_{Spule}* vorhanden ist.

Der z.B. über einen Steller/Wechselrichter betriebene Antrieb der Changiere inheit kann hinsichtlich des Drehmomentes bzw. der Drehzahl beeinflusst werden, so dass hiermit auf *Zᵢₛₜ* Einfluss genommen werden kann und die gewünschte Fadenablage-Position Zₛₒₗₗ nachgeführt und eingehalten wird.

In der Fig. 5 ist zusätzlich zum ersten Steuermodul 12 zur Durchführung der Verfahrensschritte a) und b) und zur Bestimmung des Changier-Fadenführer-Steuerwinkels φ_{Changier,steuer} das zweite Steuermodul 13 dargestellt in welchem die Umwandlung des Changier-Fadenführer-Steuerwinkels φ_{Changier,steuer} in die Sollgröße zur Steuerung der Fadenablageposition Zₛₒₗₗ darstellt. Dieses Modul kann beispielsweise eine proportionale Umrechnung von φ_{Changier,steuer} zu Zₛₒₗₗ (in Ausführungsvarianten Zₛₒₗₗ als der Winkel φ_{Changier soll} ) sein. In Ausführungsvarianten kann dieses Modul auch eine Umrechnung des (unendlich) permanent ansteigenden Changier-Fadenführer-Steuerwinkels φ_{Changier,steuer} in eine begrenzte Größe durchführen, die beispielsweise die Koordinate Z im Ablagebereich des Fadens auf der Spule beschreibt. Diese Umrechnung kann beispielsweise mit einer Modulo-Operation erfolgen.

Fig. 6 zeigt den fortgesetzt ansteigenden Winkel φ_{Spule} und die Faden-Ablageposition Zₛₒₗₗ≈Z ᵢₛₜ in Abhängigkeit der Zeit t wie sie mit dem hier beschriebenen Verfahren geregelt werden kann.

Dabei zeigt Fig. 6 die Situation, die sich bei einem konstanten K-Wert einstellt. Fig. 6 zeigt also die Situation bei einer Spule, die als Präzisionswicklung ausgeführt wird. Zₛₒₗₗ hängt unmittelbar und mathematisch exakt von φ_{Spule} ab. Zwischen φ_{Spule} und Zₛₒₗₗ kann also kein Fehler auftreten. Zᵢₛₜ wird gemäß der in Fig. 5 dargestellten Systemstruktur mit einem Sensor überwacht und kann damit mit einem Regler geregelt gemäß Zₛₒₗₗ eingestellt werden. Ein Auseinanderlaufen von φ_{Spule} bzw. Zₛₒₗₗ und Zᵢₛₜ ist damit technisch nicht möglich, so dass es hier zu der angestrebten Präzision kommt.
- Das neue Verfahren regelt auf die Differenz zwischen dem Soll- und Istwert und verhindert durch diese Regelung dauerhaft ein "Weglaufen" des Winkelwertes. Eine höhere Präzision bei der Fadenablage ist die Folge, welche zudem effektiv die Spiegelbildung verhindert.
   (Bei dem bisherigen Verfahren wurde mit hohem Aufwand eine hohe Präzision bei der Drehzahlregelung erreicht, so dass der Winkelwert zwischen Soll- und Istwert nur langsam wegläuft. Eine Messung der Winkeldifferenz oder gar eine Regelung auf die Winkeldifferenz ist bisher nicht vorhanden, vielmehr handelt es sich bei der bisherigen Lösung bezüglich des Winkelwertes um Steuerung und nicht um eine Regelung!)
- Der technische Aufwand und damit die Kosten werden deutlich reduziert, da die bisherigen hohen Anforderungen an die Drehzahlregelung (Umrichter, Messwerterfassung, Regler) durch die Regelung des Winkelwertes deutlich reduziert werden.
- Die Erfassung der absoluten fortlaufenden Winkelwerte der Spule und Changier-Fadenführer-Steuerwinkel bei der gleichzeitigen Berücksichtigung einer Absolutzeit (jeweils beginnend mit dem Wickelvorgang) erlauben eine sehr detaillierte Beschreibung des realisierten Spulenaufbaus und ermöglichen damit einfache Qualitätskontrollen. Beispielsweise könnte jeder gewickelte Spule mit einem zugehörigen Datenfile vom Wickelvorgang ausgestattet sein.

### Bezugszeichenliste

- 1: Faden
- 2: Spule
- 3: Koordinate
- 4: Umfangsrichtung
- 5: Changier-Fadenführer
- 6: Wickelanfang
- 7: Wicklung
- 8: Drehsensor
- 9: Regler
- 10: Steuergerät
- 11: Vorrichtung
- 12: erstes Steuermodul
- 13: zweites Steuermodul
- 14: Ausgangssignal
- 15: erste Wicklungslage
- 16: zweite Wicklungslage
- 17: Regelwertbildung
- 18: Steller
- 19: Sensor
- 20: Eingangsgrößen
- 21: Regelstrecke
- 22: Signaleingang
- 23: K-Wert-Tabelle

- φ_{Spule}: Wickelwinkel
- φ_{Changier,steuer}: Changier-Fadenführer-Steuerwinkel
- Zₛₒₗₗ: axiale Fadenablage-Sollposition
- φ_{Changier,soll}: Changier-Fadenführer-Sollwinkel
- Ω_{Spule}: Winkelgeschwindigkeit der Spule
- n_{Spule}: Drehzahl der Spule
- D_{Spule}: Dicke der Spule
- K: K-Wert
- f_{Spule}: Frequenz der Spule
- Zᵢₛₜ: vorliegende axiale Fadenablage-Istposition
- V: Changiergeschwindigkeit

## Patentansprüche

1. Verfahren zur hochpräzisen Fadenablage eines Fadens (1) beim Wickeln einer Spule (2) aufweisend die folgenden Schritte:
a) Permanentes Erfassen eines Wickelwinkels φ_{Spule} oder eines Vorläuferwerts aus welchem der Wickelwinkel φ_{Spule} berechnet werden kann, wobei der Wickelwinkel φ_{Spule} eine Koordinate (3) des Fadens (1) in einer Umfangsrichtung (4) auf der Spule (2) beschreibt;
b) Berechnen einer Changier-Fadenführer-Steuerwinkels φ_{Changier,steuer} in Abhängigkeit des Wickelwinkels φ_{Spule} und/oder des Vorläuferwerts, wobei der Changier-Fadenführer-Steuerwinkel φ_{Changier,steuer} aus dem Wickelwinkel φ_{Spule} und/oder dem Vorläuferwert unter Berücksichtigung mindestens eines K-Wertes berechnet wird;
c) Verwenden des Changier-Fadenführer-Steuerwinkels φ_{Changier,steuer} zum Berechnen einer axiale Fadenablage-Sollposition Zₛₒₗₗ auf der Spule (2);
d) Steuern eines Changier-Fadenführers (5) gemäß der axialen Fadenablage-Sollposition Zₛₒₗₗ zur hochpräzisen Fadenablage an der mit dem Wickelwinkels φ_{Spule} beschriebenen Koordinate auf der axialen Fadenablage-Sollposition Zₛₒₗₗ.

2. Verfahren nach Anspruch 1, wobei der Wickelwinkel φ_{Spule} die Koordinate (3) des Fadens (2) in der Umfangsrichtung (4) auf der Spule (2) ausgehend von einem Wickelanfang (6) des Fadens (1) auf der Spule (2) fortgesetzt über alle Wicklungen (7) der Spule (2) beschreibt.

3. Verfahren nach Anspruch 1 oder 2, wobei eine Ablage des Fadens (1) an der Sollposition Zₛₒₗₗ über einen Changier-Fadenführer-Sollwinkel φ_{Chan-gier,soll} definiert ist, der einen Stellwinkel des Changier-Fadenführers (5) beschreibt, welcher eine Fadenablage an der axialen Fadenablage-Sollposition Zₛₒₗₗ bewirkt.

4. Verfahren nach einem der vorhergehenden Ansprüche, wobei für die Bestimmung des Wickelwinkel φ_{Spule} in Schritt a) ein Drehsensor (8) verwendet wird, welcher die Anzahl von erfolgten Umdrehungen und/oder Teilumdrehungen der Spule (2) angibt.

5. Verfahren nach einem der vorhergehenden Ansprüche, wobei die Winkelgeschwindigkeit Ω_{Spule} der Spule (2) beim Wickeln während des Wickelns der Spule (2) in Abhängigkeit der steigenden Dicke der Spule D_{Spule}; derart angepasst wird, dass eine konstanten Fadengeschwindigkeit in vorgelagerten Verarbeitungsschritten des Fadens (1) erreicht wird.

6. Verfahren nach einem der vorhergehenden Ansprüche, wobei beim Wickeln der Spule (2) eine Mehrzahl von K-Werten verwendet werden, die nach einem vorgegebenen Schema in Abhängigkeit von zumindest einem der folgenden Parameter festgelegt werden:
- Wickelwinkel φ_{Spule};
- Winkelgeschwindigkeit Ω_{Spule};
- Drehzahl der Spule n_{Spule} oder Frequenz der Spule f_{Spule}; oder
- Dicke der Spule D_{Spule}.

7. Verfahren nach einem der vorhergehenden Ansprüche, wobei in Schritt d) der Changier-Fadenführer (5) von einem Regler (9) gesteuert wird und wobei eine vorliegende Fadenablage-Position Zᵢₛₜ und/oder ein vorliegender Changier-Fadenführer-Winkel φ_{Changier,ist} überwacht wird und als Eingangsgröße für den Regler (9) die Regeldifferenz ΔZ ₌ Z_{soll -} Zᵢₛₜ und/oder Δφ_{Changier} = φ_{Changier,soll} - φ_{Changier,ist} berechnet wird.

8. Steuergerät (10) zur Steuerung eines Changier-Fadenführers (5) einer Vorrichtung (11) zum Wickeln von Spulen eingerichtet zur Durchführung eines Verfahrens gemäß einem der Ansprüche 1 bis 7 aufweisend zumindest ein erstes Steuermodul (12) zur Berechnung des Changier-Fadenführer-Steuerwinkels φ_{Changier,steuer} basierend auf einem erfassten Wickelwinkels φ_{Spule} und ein zweites Steuermodul (13) zur Berechnung einer axiale Fadenablage-Sollposition Zₛₒₗₗ unter Verwendung des Changier-Fadenführer-Steuerwinkels φ_{Changier,steuer}.

9. Steuergerät (10) nach Anspruch 8, aufweisend zusätzlich einen Regler (9), welcher dazu eingerichtet ist eine vorliegende Fadenablage-Sollposition Zₒₗₗ und Fadenablage-Istposition Zᵢₛₜ zu empfangen und basierend auf der vorliegenden Fadenablage-Sollposition Zₛₒₗₗ und der Fadenablage-Istposition Zᵢₛₜ ein Ausgangssignal (14) zur geregelten Steuerung der Fadenablage zu erzeugen.

10. Steuergerät (10) nach Anspruch 8 oder 9 aufweisend einen gemeinsamen Zeitgeber der für die Erfassung des Wickelwinkels φ_{Spule} und Zᵢₛₜ verwendet wird, wobei kein weiterer Zeitgeber zur Steuerung des Changier-Fadenführers (5) existiert.

## Claims

1. Method for the high-precision thread deposit of a thread (1) when winding a spool (2), comprising the following steps:
a) Permanently detecting a winding angle φₛₚₒₒₗ or a precursor value from which the winding angle φₛₚₒₒₗ can be calculated, wherein the winding angle φₛₚₒₒₗ describes a coordinate (3) of the thread (1) in a circumferential direction (4) on the spool (2);
b) Calculating an alternating thread guide control angle φ_{alternating,control} in dependence on the winding angle φₛₚₒₒₗ and/or the preceding value, wherein the alternating thread guide control angle φ_{alternating,control} is calculated from the winding angle φₛₚₒₒₗ and/or the preceding value, taking into account at least one K value;
c) Using the oscillating thread guide control angle φ_{alternating,control} to calculate an axial thread deposit target position Z_{target} on the spool (2);
d) Controlling a alternating thread guide (5) according to the axial thread deposit target position Z_{target} for high-precision thread deposit at the coordinate described by the winding angle φₛₚₒₒₗ on the axial thread deposit target position Z_{target}.

2. Method according to claim 1, wherein the winding angle φₛₚₒₒₗ describes the coordinate (3) of the thread (2) in the circumferential direction (4) on the spool (2) starting from a winding start (6) of the thread (1) on the spool (2) and continuing over all windings (7) of the spool (2).

3. Method according to claim 1 or 2, wherein a deposition of the thread (1) at the target position Z_{target} is defined by an alternating thread guide target angle φ_{alternating,target}, which describes an adjustment angle of the alternating thread guide (5), which causes a thread deposition at the axial thread deposition target position Z_{target}.

4. Method according to one of the preceding claims, wherein a rotary sensor (8) is used to determine the winding angle φₛₚₒₒₗ in step a), which indicates the number of complete revolutions and/or partial revolutions of the coil (2).

5. Method according to one of the preceding claims, wherein the angular velocity Ωₛₚₒₒₗ of the spool (2) during winding is adjusted during the winding of the spool (2) as a function of the increasing thickness of the spool Dₛₚₒₒₗ; in such a way that a constant thread speed is achieved in upstream processing steps of the thread (1).

6. Method according to one of the preceding claims, wherein, during winding of the coil (2), a plurality of K values are used which are determined according to a predetermined scheme as a function of at least one of the following parameters:
- winding angle φₛₚₒₒₗ;
- angular velocity Ωₛₚₒₒₗ;
- rotational speed of the coil nₛₚₒₒₗ or frequency of the coil fₛₚₒₒₗ; or
- thickness of the coil Dₛₚₒₒₗ.

7. Method according to one of the preceding claims, wherein in step d) the alternating thread guide (5) is controlled by a regulator (9) and wherein a present thread deposit position Zᵢₛ and/or a present alternating thread guide angle φ_{alternating,is} is monitored and the regulator difference ΔZ = Z_{tar-get} - Zᵢₛ and/or Δφ_{alternating} = φ_{alternaltng,target} - φ_{alternating,is} is calculated as the input variable for the regulator (9).

8. Control device (10) for controlling a shuttle thread guide (5) of a device (11) for winding spools, designed to carry out a method according to one of claims 1 to 7, comprising at least a first control module (12) for calculating the alternating thread guide control angle φ_{alternating,guide} based on a detected winding angle φₛₚₒₒₗ, and a second control module (13) for calculating an axial thread deposit target position Z_{target} using the alternating thread guide control angle φ_{alternating,control}.

9. Control device (10) according to claim 8, additionally comprising a regulator (9) which is designed to receive a current thread deposit target position Z_{target} and a thread deposit is position Zᵢₛ and, based on the current thread deposit target position Z_{target} and the thread deposit is position Zᵢₛ, to generate an output signal (14) for the regulated control of the thread deposit.

10. Control device (10) according to claim 8 or 9, comprising a common timer which is used to detect the winding angle φₛₚₒₒₗ and Zᵢₛ, wherein no further timer exists to control the alternating thread guide (5).

## Revendications

1. Procédé pour le filetage de haute précision d'un fil (1) lors de l'enroulement d'une bobine (2), comprenant les étapes suivantes :
a. détecter permanente d'un angle d'enroulement φ_{bobine} ou d'une valeur précurseur à partir de laquelle l'angle d'enroulement φ_{bobine} peut être calculé, l'angle d'enroulement φ_{bobine} décrivant une coordonnée (3) du fil (1) dans une direction circonférentielle (4) sur la bobine (2) ;
b. calculer un angle de commande de guidage de fil oscillant φ_{pivotant,guide} en fonction de l'angle d'enroulement φ_{bobine} et/ou de la valeur précédente, l'angle de commande de guidage de fil oscillant φ_{pivotant,guide} étant calculé à partir de l'angle d'enroulement φ_{bobine} et/ou de la valeur précédente, en tenant compte d'au moins une valeur K;
c. utiliser de l'angle de commande du guide-fil oscillant φ_{pivotant,guide} pour calculer une position prescrite axiale de dépôt de fil Z_{prescrite} sur la bobine (2);
d. Commande d'un guide-fil va-et-vient (5) en fonction de la position prescrite axiale de dépôt de fil Z_{prescrite} pour un dépôt de fil de haute précision à la coordonnée décrite par l'angle d'enroulement φ_{bobine} sur la position prescrite axiale de dépôt de fil Z_{prescrite}.

2. Procédé selon la revendication 1, dans lequel l'angle d'enroulement φ_{bobine} décrit la coordonnée (3) du fil (2) dans la direction circonférentielle (4) sur la bobine (2) à partir d'un début d'enroulement (6) du fil (1) sur la bobine (2) et en continuant sur tous les enroulements (7) de la bobine (2).

3. Procédé selon la revendication 1 ou 2, dans lequel un dépôt du fil (1) à la position prescrite Z_{prescrite} est défini par un angle de consigne φ_{pivotant,prescrite} du guide-fil alternatif, qui décrit un angle de réglage du guide-fil va-et-vient (5) qui provoque un dépôt du fil à la position prescrite axiale Z_{prescrite} pour le dépôt du fil.

4. Procédé selon l'une des revendications précédentes, dans lequel, pour déterminer l'angle d'enroulement φ_{bobine} à l'étape a), on utilise un capteur de rotation (8) qui indique le nombre de tours et/ou de demi-tours effectués par la bobine (2).

5. Procédé selon l'une des revendications précédentes, dans lequel la vitesse angulaire Ω_{bobine} de la bobine (2) lors de l'enroulement pendant l'enroulement de la bobine (2) est adaptée en fonction de l'augmentation de l'épaisseur de la bobine D_{bobine} de telle sorte qu'une vitesse constante du fil soit obtenue dans les étapes de traitement en amont du fil (1).

6. Procédé selon l'une des revendications précédentes, dans lequel, lors de l'enroulement de la bobine (2), on utilise une pluralité de valeurs K qui sont déterminées selon un schéma prédéfini en fonction d'au moins l'un des paramètres suivants :
- angle d'enroulement φ_{bobine};
- vitesse angulaire Ω_{bobine};
- vitesse de rotation de la bobine n_{bobine} ou fréquence de la bobine f_{bobine}; ou
- épaisseur de la bobine D_{bobine}.

7. Procédé selon l'une des revendications précédentes, dans lequel, à l'étape d), le guide-fil va-et-vient (5) est commandé par un régulateur (9) et dans lequel une position de dépôt de fil Z_{réelle} et/ou un angle du guide-fil va-et-vient φ_{pivotant, réelle} est surveillé(e) et la différence de régulation ΔZ = Z_{prescrite} - Z_{réelle} et/ou Δφₚᵢᵥₒₜₐₙₜ = φ_{pivotant,prescrite} - φ_{pivotant,réelle} est calculée comme grandeur d'entrée pour le régulateur (9).

8. Dispositif de commande (10) pour commander un guide-fil va-et-vient (5) d'un dispositif (11) destiné à enrouler des bobines, agencé pour mettre en œuvre un procédé selon l'une des revendications 1 à 7, comprenant au moins un premier module de commande (12) pour calculer l'angle de commande du guide-fil va-et-vient φ_{pivotant,command} sur la base d'un angle d'enroulement φ_{bobine} détecté et un deuxième module de commande (13) pour calculer une position de consigne de dépôt de fil axial Z_{prescrite} en utilisant l'angle de commande du guide-fil va-et-vient φ_{pivotant, command}.

9. Dispositif de commande (10) selon la revendication 8, comprenant en outre un régulateur (9) qui est conçu pour recevoir une position de consigne de dépôt de fil Z_{prescrite} et une position réelle de dépôt de fil Z_{réelle} et pour générer, sur la base de la position de consigne de dépôt de fil Z_{prescrite} et de la position réelle de dépôt de fil Z_{réelle}, un signal de sortie (14) pour la commande régulée du dépôt de fil.

10. Dispositif de commande (10) selon la revendication 8 ou 9, comportant une minuterie commune qui est utilisée pour détecter l'angle d'enroulement φ_{bo-bine} et Z_{réelle}, aucune autre minuterie n'existant pour commander le guide-fil va-et-vient (5).
